# EUROPÄISCHE PATENTANMELDUNG

(11) **EP 1 298 959 A2**
(43) Veröffentlichungstag der Anmeldung: **02.04.2003**
(21) Anmeldenummer: 02020335.2
(22) Anmeldetag: 11.09.2002
(51) Int. Cl.: H04R 25/00

(54) **Hörgerät mit Störsignalsteuerung**

(30) Priorität: 24.09.2001 DE 10146885
(71) Anmelder: Siemens Audiologische Technik GmbH, 91058 Erlangen (DE)
(72) Erfinder: Barthel, Roland, 91054 Erlangen (DE); Niederdränk, Torsten, 91056 Erlangen (DE)
(74) Vertreter: Berg, Peter, Dipl.-Ing.

(57) **Zusammenfassung**

Zur Verbesserung des automatischen Schaltens und Steuerns von Hörgeräten im Hinblick auf die jeweilige Hörsituation wird vorgeschlagen, das vom Hörgerät aufgenommene Akustiksignal nach Störsignalen zu analysieren. Das Steuern des Hörgeräts erfolgt dann anhand der analysierten Störsignale. So können einzelne Übertragungsparameter oder ganze Hörprogramme des Hörgeräts gesteuert bzw. geschaltet werden.

## Beschreibung

Die vorliegende Erfindung betrifft ein Hörgerät mit einem Akustikaufnehmer zur Aufnahme eines störungsfreien oder gestörten Akustiksignals und einer Steuereinrichtung zum Steuern von Hörgeräteparametern. Darüber hinaus betrifft die vorliegende Erfindung ein Verfahren zur Steuerung eines Hörgeräts.

Hörgeräte werden in verschiedenartigen Hörsituationen eingesetzt und müssen dem Patienten jeweils gewünschte akustische Reize übermitteln. So will der Patient beispielsweise im Straßenverkehr zur Gefahrenwahrnehmung eine omnidirektionale Schallwahrnehmung und bei einem Gespräch mit einem Gesprächspartner eine gerichtete Schallwahrnehmung erfahren. Darüber hinaus sollte dem Hörgeräteträger sowohl mit schnurgebundenen als auch mit schnurlosen Telefonen sowie mit Mobiltelefonen ein störungsarmes Telefonieren möglich sein.

Üblicherweise sind Hörgeräte in der Lage, den unterschiedlichen Hörsituationen dadurch gerecht zu werden, dass sie von dem Hörgeräteträger in unterschiedliche Hörprogramme geschaltet werden können. Ein typisches Hörprogramm ist das Telefonhörprogramm, bei dem die akustischen Signale, die das Mikrofon des Hörgeräts aufnimmt, entsprechend dem Spektrum von Telefonsignalen gefiltert werden, um störende Umgebungsgeräusche in anderen Spektralbereichen zu unterdrücken. Hochwertige Hörgeräte verfügen in der Regel über mehrere Mikrofone, die durch ein spezielles Hörprogramm zur Erzielung einer Richtwirkung zusammengeschaltet werden können.

Das Schalten bzw. Steuern von Hörgeräten erfolgt üblicherweise durch Schalter, Taster oder Steller am Gehäuse des Hörgeräts. Bei sogenannten Hinter-dem-Ohr-Hörgeräten (HdO) stellt dies kein Problem dar, da sie über eine entsprechende Baugröße verfügen. Bei sogenannten In-dem-Ohr-Hörgeräten (IdO), die sich in der Ohrmuschel oder sogar ausschließlich im Gehörgang (CIC-Geräte; complete in the channel) befinden, ergibt sich die Schwierigkeit, manuelle Geber am Hörgerät selbst anzubringen, da ihre Baugröße derart gering ist. Die IdO-Hörgeräte werden daher in der Regel automatisch gesteuert und geschaltet.

Bekanntermaßen kann ein Hörgerät automatisch in ein Telefonhörprogramm geschaltet werden bzw. eine Hörspule aktiviert, falls ein Magnetfeld detektiert wird, das vom Hörer eines Telefongeräts abgestrahlt wird. Hierzu ist in der Patentschrift DE 31 09 049 C2 ausgeführt, dass durch die Verwendung von Elementen, die unter Einfluss eines magnetischen Feldes im Sinne eines Schalters ihre elektrischen Eigenschaften, etwa die Leitfähigkeit, ändern, zur Betätigung des Schaltvorgangs noch das Anlegen eines Magnetfelds erforderlich ist. Als Schaltglied kann etwa ein verschiebbarer Magnet benutzt werden. Die eigentlichen Kontaktelemente fallen unter die Kategorie berührungsloser Schalter und können z. B. als sogenannte Schutzrohrkontakte, die auch unter der Bezeichnung Reed-Kontakte bekannt sind bzw. als Magnetfeldhalbleiter, die auch Hall-Generatoren sind, ausgebildet sein. Für den Schaltvorgang ist es also notwendig, dass das Hörgerät ein statisches Magnetfeld registriert, damit es die induktiv empfangenen Signale gemäß dem Telefonhörerprogramm verstärkt.

Schwierigkeiten beim automatischen Umschalten in ein Telefonhörprogramm treten regelmäßig dann auf, wenn beispielsweise in Hörsälen das Signal zwar durch Schleifen im Boden induktiv übertragen wird, dabei aber kein magnetisches Gleichsignal vorliegt. Das gleiche Problem tritt bei mobilen und schnurlosen Telefonen auf, die piezoelektrische Hörer aufweisen. Darüber hinaus übertragen die piezoelektrischen Hörer keine brauchbaren induktiven Signale, so dass induktive Aufnehmer im Hörgerät hierfür ungeeignet sind.

Die Aufgabe der vorliegenden Erfindung besteht somit darin, das automatische Schalten und Steuern von Hörgeräten im Hinblick auf die jeweilige Hörsituation zu verbessern.

Erfindungsgemäß wird diese Aufgabe gelöst durch ein Hörgerät mit einem Akustikaufnehmer zur Aufnahme eines störungsfreien oder gestörten Akustiksignals und einer Steuereinrichtung zum Steuern von Hörgeräteparametern, sowie einer Analyseeinrichtung zum Analysieren des Akustiksignals nach Störsignalen und Liefern eines Analyseergebnisses an die Steuereinrichtung, so dass das Hörgerät, insbesondere einzelne Übertragungsparameter oder ganze Hörprogramme, auf der Grundlage des Analyseergebnisses steuerbar ist.

Darüber hinaus wird die genannte Aufgabe gelöst durch ein Verfahren zum Steuern eines Hörgeräts durch Aufnehmen eines störungsfreien oder gestörten Akustiksignals, Analysieren des Akustiksignals nach Störsignalen und Steuern des Hörgeräts, insbesondere einzelner Übertragungsparameter oder ganzer Hörprogramme, anhand der analysierten Störsignale.

Bevorzugte Weiterbildungen der Erfindung ergeben sich aus den Unteransprüchen.

Durch die Auswertung des Nutzsignals, nämlich des Akustiksignals, das die akustische Information trägt, nach vordefinierten Störungen kann auf die Auswertung eines über einen zusätzlichen Aufnehmer zu detektierenden Signals, z. B. eines magnetischen Gleichsignals, verzichtet werden. Darüber hinaus können durch die Auswertung der Störsignale, die durch Einkopplung von Störgeräuschen in das Mikrophon des Hörgeräts oder von elektrischen bzw. magnetischen Störungen in die Elektronik des Hörgeräts entstehen, Hörsituationen differenzierter unterschieden werden. So ist es möglich, anhand typischer Rhythmen beim Übertragen von Datenpaketen ein Telefonieren mit einem Mobiltelefon zu erkennen.

Die vorliegende Erfindung wird nun anhand der beigefügten Zeichnungen näher erläutert, in denen zeigen:
- Fig. 1: den schematischen Aufbau eines Hörgeräts;
- Fig. 2: eine typische Zeitmultiplex-Rahmenstruktur; und
- Fig. 3: Signalformen von vorverarbeiteten Störsignalen.

Die nachfolgend beschriebenen Ausführungsbeispiele stellen bevorzugte Ausführungsformen der Erfindung dar.

Ein erfindungsgemäßes digitales Hörgerät 1 umfasst gemäß Fig. 1 zwei Mikrofone 2, 3 und optional eine Hörspule 4. Die beiden Mikrofone 2, 3 nehmen den entsprechenden Schall auf und wandeln ihn zur Weiterverarbeitung für die Steuereinrichtung 5. In der Hörspule bzw. dem Induktionsaufnehmer 4 wird das von einer Induktionsanlage oder einer Telefonspule abgestrahlte Signal induktiv aufgenommen und zur Weiterverarbeitung ebenfalls an die Steuereinrichtung 5 weitergeleitet. Die Steuereinrichtung 5 analysiert die von den Aufnehmern 2, 3 und 4 erhaltenen Signale und steuert bzw. schaltet die Übertragungsfunktion zwischen den Aufnehmern 2, 3, 4 und einem Lautsprecher 6.

Erfindungsgemäß wird nun zum Schalten bzw. Steuern des Hörgeräts bzw. seiner Hörprogramme und/oder Übertragungsparameter nicht ein Signal eines Schalters oder ein konstantes Signal eines externen Geräts, wie z. B. das statische Magnetfeldsignal einer Telefonhörerspule, verwendet. Vielmehr wird gemäß der vorliegenden Erfindung ein von Extern eingestreutes Störsignal zum Schalten oder Steuern ausgenutzt. Das dem akustischen Nutzsignal überlagerte Störsignal kann beispielsweise ein Sendesignal eines Mobiltelefons sein, das trotz Schirmungsmaßnahmen im Audiobereich hörbar sein kann.

Um die Störungen, die von Mobiltelefonen hervorgerufen werden, näher kennen zu lernen, wird auf Fig. 2 verwiesen. Dort ist die Zeitmultiplex-Rahmenstruktur von Datenpaketen beschrieben, wie sie üblicherweise in der Mobilfunktechnik verwendet wird. Die Rahmen untergliedern sich demnach hierarchisch ausgehend von Hyperrahmen in untergeordnete Überrahmen, Mehrfachrahmen und TDM-Rahmen. Dabei beträgt die Rahmenlänge von Mehrfachrahmen im Verkehrskanal typischerweise 120 ms, im Organisationskanal 235,4 ms und die eines TDM-Rahmens 4,615 ms. Die entsprechenden Übertragungsfrequenzen für TDM-Rahmen liegen im hörbaren Bereich bei etwa 200 Hz. Auch höhere Harmonische der Übertragungsfrequenzen der Mehrfachrahmen liegen im hörbaren Bereich. Werden Signalanteile von vom Mobiltelefon abgesendeten Datenpakete in das Hörgerät elektromagnetisch eingestreut, so kann es zu deutlich wahrnehmbaren Störungen kommen.

Drahtlose Telefonsysteme benutzen bestimmte definierte Frequenzbänder, in denen sie ihre Datenpakete übertragen. Der Telefonstandard DECT für Schnurlostelefone umfasst beispielsweise Übertragungsfrequenzen zwischen 1880 und 1900 MHz. Das Senden eines Datenpakets dauert im DECT-Telefonstandard ca. 417 µs. Darüber hinaus werden die einzelnen Datenpakete gruppiert in 10 ms-Intervallen gesendet.

Das digitale D-Netz für Mobilfunktelefone, das auf dem GSM-Standard basiert, arbeitet im Bereich von 900 MHz mit 992 Kanälen, wobei 124 Frequenzen mit je 8 Kanälen im Zeitmultiplex verwendet werden. Das Kanalraster beträgt dabei 200 KHz. In gleicher Weise nutzt auch das auf dem GSM-ähnlichen DCS1800-Standard basierende E-Mobilfunknetz vordefinierte Frequenzbänder im Bereich von 1800 MHz. Ferner wird das amerikanische, analoge AMPS-System mit 666 Kanälen und 30 KHz Kanalraster im 800 MHz-Bereich betrieben.

Die in das Hörgerät eingestreuten Störungen werden nun genutzt, um festzustellen, ob der Patient mit einem Mobiltelefon telefoniert. Da das eingestreute Störsignal mit steigendem Abstand zwischen Mobiltelefon und Hörgerät sinkt, kann durch Schwellwertanalyse eindeutig entschieden werden, ob sich ein aktives Telefonsystem in der Nähe des Hörgeräts befindet.

Elektromagnetische Einstreuungen gelangen trotz sorgfältiger Schirmungsmaßnahmen in das Hörgerät, wie dies aus der EMV-Problematik an Hörsystemen bekannt ist. Diese Einstreuungen sind so hoch, dass die üblichen Paketraten direkt als Störungen nachweisbar sind. Derartige Störsignale eignen sich daher auch zur Weiterverarbeitung. Um den Empfang dieser konkreten Störsignale zu verbessern, könnten die Abschirmungen entsprechend umgestaltet, oder aber spezielle Antennen für das Störsignal vorgesehen werden. Eine solche Antenne wirkt dann wie ein zusätzlicher Aufnehmer neben den Mikrofonen 2, 3 und der Induktionsspule 4. Sein Ausgangssignal kann entsprechend zur Steuerung des Hörgeräts verwendet werden.

Aus der obigen Darstellung lässt sich erkennen, dass Störungen, die durch drahtlose Telefonsysteme hervorgerufen werden, in sehr vielen Frequenzbereichen liegen. So können beispielsweise die hohen Trägerfrequenzen der Sendesignale oder aber die verhältnismäßig niederfrequenten, charakteristischen Signalmuster, mit denen die Datenpakete übertragen werden, ausgewertet werden.

Der unmittelbare Nachweis eines eingestreuten, von einem Mobiltelefon stammenden Trägersignals kann durch schmalbandige Signaldetektion erfolgen. Mit einem Pegelmesser können die in das Hörgerät eingestreuten Trägersignale in dem jeweils typischen Spektralbereich erkannt werden.

Wie bereits kurz angedeutet wurde, besteht eine weitere Möglichkeit des Nachweises der Nähe eines Mobiltelefons zum Hörgerät darin, charakteristische Signalmuster, insbesondere die durch Datenpakete hervorgerufenen Störungen, nachzuweisen.

Die elektromagnetischen Einstreuungen sind in diesem Fall mit der Senderate der Datenpakete moduliert. Diese Modulationen können in der Signalverarbeitung der Hörgeräte erkannt und oftmals als Störungen im Audiobereich wahrgenommen werden. Eine Schmalbandfilterung nach Störsignalen mit Paketfrequenz würde beispielsweise einen eindeutigen Hinweis auf vorliegende DECT-Felder am Hörgerät geben, wenn deren Intensität einen Grenzwert überschreitet. Sobald die Intensität dieser Störfelder wieder sinkt, kann davon ausgegangen werden, dass das Funktelefon vom Hörgerät entfernt oder das Telefongespräch beendet worden ist.

Fig. 3 zeigt oben einen typischen Signalverlauf f (t) eines Störsignals, wie er durch ein zeitschlitzorientiertes Funktelefonsystem hervorgerufen wird. Eindeutig sind dabei die Amplitudenerhöhungen in den Zeitschlitzen 0 und 80 zu erkennen. Der Funktionsverlauf g (t) zeigt in Fig. 3 unten das zur Auswertung weiterverarbeitete Hörsignal. Mit einer Pegelmessung, aber auch über eine Analyse der Signalform, in diesem Beispiel eine charakteristische dreieckförmige Signalform, und anderen Auswertemethoden lässt sich ein eindeutiger Nachweis für eingestreute Datenpaketsignale erbringen.

Anhand der charakteristischen Störsignale kann das Hörgerät geschaltet bzw. gesteuert werden. So können beim Nachweis von charakteristischen Störsignalen einzelne Hörgeräteparameter automatisch verändert werden. Beispielsweise kann das Hörgerät in eine vorgegebene Verstärkung geschaltet werden, wenn das Telefonieren des Hörgeräteträgers mit einem Mobiltelefon erkannt wird. Ebenso kann die Filterbandbreite des Hörgeräts reduziert werden, wenn das Hörgerät das Telefonieren mit einem Schnurlostelefon registriert.

Neben dem Steuern einzelner Parameter können auch mehrere Parameter, die in sogenannten Hörprogrammen zusammengefasst sind, gleichzeitig verändert werden, indem von einem Hörprogramm in ein anderes geschaltet wird. So kann beispielsweise das Hörgerät, falls es die Nähe eines Telefongeräts erkennt, von einem Hörprogramm für gerichtetes Hören in ein Hörprogramm für omnidirektionales Hören umgeschaltet werden.

Die Nutzung von Störsignalen zum Steuern und Schalten von Hörgeräten ist nicht nur auf den Bereich von Funksprechgeräten beschränkt. Vielmehr ist es auch möglich, dass das Hörgerät beim Erkennen von Störsignalen, die durch digitales Fernsehen, Musikübertragung über Kopfhörer und dergleichen hervorgerufen werden, in ein dafür geeignetes Hörprogramm schaltet.

## Patentansprüche

1. Hörgerät (1) mit
einem Akustikaufnehmer (2, 3, 4) zur Aufnahme eines störungsfreien oder gestörten Akustiksignals und
einer Steuereinrichtung (5) zum Steuern von Hörgeräteparametern,
**gekennzeichnet durch**
eine Analyseeinrichtung zum Analysieren des aufgenommenen und/oder weiterverarbeiteten Akustiksignals nach Störsignalen und Liefern eines Analyseergebnisses an die Steuereinrichtung (5), so dass das Hörgerät (1), insbesondere einzelne Übertragungsparameter oder ganze Hörprogramme, auf der Grundlage des Analyseergebnisses steuerbar ist.

2. Hörgerät nach Anspruch 1, wobei das Analyseergebnis eine Angabe über die Art und/oder das Maß eines oder mehrerer der Störsignale umfasst.

3. Hörgerät nach Anspruch 1 oder 2, wobei das aufgenommene und/oder weiterverarbeitete Akustiksignal von der Analyseeinrichtung nach Pegel, Trägerfrequenz, Modulationsfrequenz, Modulationsgrad und/oder geschätztem Signal-Rausch-Abstand auswertbar ist.

4. Hörgerät nach einem der Ansprüche 1 bis 3, wobei der Akustikaufnehmer ein Mikrofon (2, 3) und das Akustiksignal ein Schallsignal ist.

5. Hörgerät nach einem der Ansprüche 1 bis 4, wobei das Akustiksignal durch die Analyseeinrichtung in Frequenzbändern auswertbar ist.

6. Hörgerät nach einem der Ansprüche 1 bis 5, wobei das Akustiksignal durch die Analyseeinrichtung nach vorgegebenen Signalmustern, insbesondere solchen bei der Übertragung von Datenpaketen von drahtlosen Übertragungssystemen, auswertbar ist.

7. Hörgerät nach einem der Ansprüche 1 bis 6, wobei durch die Analyseeinrichtung ein Störsignal erkennbar ist, das durch Datenpakete eines Mobilterminals hervorgerufen ist, und das Hörgerät (1) bei Erkennen dieses Störsignals durch die Steuereinrichtung (5) automatisch in ein Telefonhörprogramm schaltet.

8. Verfahren zum Steuern eines Hörgeräts (1) durch
Aufnehmen und Weiterverarbeiten eines störungsfreien oder gestörten Akustiksignals
**gekennzeichnet durch**
Analysieren des aufgenommenen und/oder weiterverarbeiteten Akustiksignals nach Störsignalen und
Steuern des Hörgeräts (1), insbesondere einzelner Übertragungsparameter oder ganzer Hörprogramme, anhand der analysierten Störsignale.

9. Verfahren nach Anspruch 8, wobei das Störsignal nach Art und/oder Maß analysiert wird.

10. Verfahren nach Anspruch 8 oder 9, wobei das aufgenommene und/oder weiterverarbeitete Akustiksignal nach Pegel, Trägerfrequenz, Modulationsfrequenz, Modulationsgrad und/oder geschätztem Signal-Rausch-Abstand ausgewertet wird.

11. Verfahren nach einem der Ansprüche 8 bis 10, wobei das Akustiksignal in Frequenzbändern ausgewertet wird.

12. Verfahren nach einem der Ansprüche 8 bis 11, wobei das Akustiksignal nach vorgegebenen Signalmustern, insbesondere solchen bei der Übertragung von Datenpaketen, ausgewertet wird.

13. Verfahren nach einem der Ansprüche 8 bis 12, wobei das Akustiksignal nach für Mobil- und Schnurlostelefone typischen Nutzsignaleigenschaften untersucht wird.
